# DEMANDE DE BREVET EUROPEEN

(11) **EP 0 453 434 A1**
(43) Date de publication de la demande: **23.10.1991**
(21) Numéro de dépôt: 91870065.9
(22) Date de dépôt: 18.04.1991
(51) Int. Cl.: B65D 51/16

(54) **Dispositif de dégazage pour récipient et récipient munis d'un tel dispositif**

(30) Priorité: 20.04.1990 BE 9000438
(71) Demandeur: N.V. ATELIERS SAINT-DENIS S.A., B-1190 Bruxelles (BE)
(72) Inventeur: Linet, Philippe, B-1640 Rhode Saint-Genèse (BE)
(74) Mandataire: Duyck, Frans N.E.

(57) **Abrégé**

L'invention concerne un dispositif de dégazage (2) pour des récipients destinés à contenir un produit dégageant du gaz. Il comporte un fourreau (4) fileté dans lequel est serrée une pièce en substance cylindrique (5) en plastique souple. Un parcours en serpentin permettant la sortie du gaz, mais pas celle du liquide, est défini entre ces deux éléments, ce parcours débouchant dans un orifice d'évacuation (6) vers l'extérieur du récipient.

## Description

La présente invention concerne un dispositif de dégazage pour des récipients destinés à contenir un produit dégageant un gaz que l'on désire évacuer; elle concerne en particulier un dispositif de dégazage pour des récipients destinés à contenir un liquide visqueux dégageant par réaction chimique, un gaz à faible pression.

Dans certaines circonstances, il peut en effet être souhaitable d'éviter, dans les récipients contenant de tels produits, l'apparition d'une surpression inutile ou non désirée susceptible d'engendrer des dommages préjudiciables auxdits récipients.

Ceci est vrai en particulier dans le cas de récipients qui sont destinés à contenir des liquides visqueux tels que par exemple détergents, huiles, produits chimiques, etc. Il est particulièrement souhaitable d'éviter que de tels récipients se déforment ou éclatent sous l'effet d'une surpression due au dégagement de gaz.

Il est donc nécessaire de les munir d'un dispositif de dégazage (ou évent), spécialement adapté pour permettre la libération du gaz dans l'atmosphère tout en garantissant l'étanchéité du récipient à l'égard du produit.

La présente invention a pour but de donner à ce problème une solution simple, pratique et économique et de fournir un dispositif qui puisse être adapté simplement à des récipients de différents types et de différents formats.

L'invention a pour objet un dispositif de dégazage pour récipient destiné à contenir un produit dégageant un gaz, ce dispositif comportant un fourreau dans lequel une pièce en substance cylindrique est coincée. Ce dispositif peut être monté sur le récipient de manière telle que le fourreau s'étend vers l'intérieur du récipient à partir d'une paroi dans laquelle est ménagé un orifice d'évacuation. La pièce en substance cylindrique est fermée par une paroi souple située à son extrémité tournée vers ladite paroi du fourreau. L'une au moins des surfaces choisies parmi la paroi courbe externe de la pièce en substance cylindrique et la paroi courbe interne du fourreau porte un relief. De la sorte, un parcours étroit permettant uniquement le passage du gaz est délimité entre la pièce en substance cylindrique et le fourreau depuis l'extrémité du fourreau qui est dirigée vers l'intérieur du récipient jusqu'à l'orifice d'évacuation.

Le dispositif de dégazage suivant l'invention est particulièrement prévu pour le cas où le produit dégageant du gaz est un liquide visqueux, ce produit étant, par exemple, un produit chimique quelconque tel qu'un détergent pour la lessive.

Le dispositif de l'invention tel que décrit ci-dessus peut être indépendant du récipient; il peut y être inséré dans un trou prévu à cet effet sur une paroi quelconque du récipient, par exemple sur la paroi du bouchon.

Alternativement, il peut faire partie intégrante du récipient, la paroi du fourreau faisant, par exemple, partie intégrante de la paroi supérieure du bouchon.

La pièce qui est destinée à être introduite dans le fourreau peut être fabriqué en matière plastique souple, par exemple en polyéthylène basse densité. Le fourreau peut être fabriqué en matière plastique rigide, par exemple en polypropylène.

Avantageusement, la paroi souple de la pièce en substance cylindrique est apte à se déformer de manière à obstruer l'orifice d'évacuation lorsque le récipient subit une surpression.

Cette pièce peut être munie, à son extrémité inférieure, de cales qui viennent buter sur l'extrémité inférieure du fourreau, de manière telle que la paroi souple de la pièce en substance cylindrique est maintenue, en l'absence de surpression, à une distance déterminée de la paroi dans laquelle est ménagé l'orifice d'évacuation. Elle est également munie, de préférence, à cette extrémité inférieure, de bossages qui contribuent à son coincement dans le fourreau.

De préférence, le parcours étroit permettant uniquement le passage de gaz est un parcours en serpentin délimité, d'une part, par une rainure hélicoïdale ménagée à la paroi courbe interne du fourreau et, d'autre part, par la paroi courbe externe de la pièce en substance cylindrique.

L'invention a également pour objet un récipient muni d'un dispositif de dégazage tel que décrit ci-dessous.

L'invention sera mieux comprise en se référant aux dessins annexés qui illustrent une forme d'exécution préférée de l'invention, dans lesquels :
la Fig. 1 est une vue de dessous, d'un bouchon fileté à adapter sur un récipient, ce bouchon étant muni d'un dispositif de dégazage suivant l'invention;
la Fig. 2 est une vue en coupe suivant la ligne II-II de la Fig. 1;
la Fig. 3 est une vue en élévation d'un élément faisant partie du dispositif de l'invention;
la Fig. 4 est une vue, à plus grande échelle, du dispositif de dégazage tel qu'il est représenté à la Fig. 1;
la Fig. 5 est une vue en coupe suivant la ligne V-V de la Fig. 4;
la Fig. 6 est une vue en coupe suivant la ligne VI-VI de la Fig. 4 qui illustre le fonctionnement du dispositif de dégazage de l'invention lorsque le récipient se trouve dans une position normale, et
la Fig. 7 est une vue en coupe analogue à celle représentée à la Fig. 6, qui illustre le fonctionnement du dispositif de dégazage de l'invention lorsque le récipient se trouve dans une position anormale.

Les Fig. 1 et 2 représentent un bouchon fileté 1 muni d'un dispositif de dégazage suivant l'invention, désigné sous la référence générale 2.

Ce bouchon 1 en matière plastique rigide est destiné à être vissé grâce à son filetage 3 sur un récipient, non représenté, qu'il ferme hermétiquement. Ce récipient contient un détergent liquide très visqueux qui dégage en continu, par réaction chimique, du gaz à faible pression.

Le dispositif de dégazage 2 est constitué d'un fourreau 4, dans lequel est emboîtée une pièce 5 qui est décrite en détail en se référant à la Fig. 3.

Le gaz qui se dégage du détergent contenu dans le récipient s'en échappe par un orifice d'évacuation 6 de faible dimension prévu dans la paroi supérieure 7 du bouchon 1. Cet orifice 6 est situé dans l'axe du fourreau 4, lequel fait partie intégrante du bouchon 1 et est tourné vers le récipient. Comme on le voit aux Fig. 5 à 7, une rainure hélicoïdale 8 est ménagée sur la paroi courbe interne 9 du fourreau 4.

La Fig. 3 est une vue en élévation de la pièce 5, qui est fabriquée en polyéthylène basse densité. Cette pièce 5, en substance de forme cylindrique, est fermée à l'une de ses extrémités par une paroi souple 10 susceptible de se déformer sous l'effet d'une pression, à la manière d'une membrane (voir également Fig. 7).

Ainsi qu'illustré aux Fig. 5 à 7, cette pièce 5 est logée dans le fourreau 4 où elle est maintenue par serrage. Elle peut s'y enfoncer jusqu'à ce que l'extrémité supérieure 11 de chacune de ses quatre cales 12 vienne buter contre l'extrémité 13 de ce fourreau 4 qui est tournée vers l'intérieur du récipient. Les cales 12 servent à maintenir la paroi souple 10 de la pièce 5 à une distance déterminée de la paroi 7 dans laquelle est ménagé l'orifice d'évacuation 6. Un épaulement 14 est prévu près de l'extrémité supérieure de la pièce 5. Cette pièce 5 est également, à sa partie inférieure, garnie de douze bossages 15 qui consistent en des protubérances plus longues, plus étroites et moins proéminentes que les cales 12.

La Fig. 5 est une vue en coupe du dispositif de dégazage 2, cette coupe passant par deux bossages 15 diamétralement opposés. Comme le montrent les Fig. 3 et 4, quatre de ces bossages 15 sont dissimulés partiellement sous une cale 12. Le gaz qui se dégage du liquide visqueux s'introduit dans le dispositif de dégazage 2 entre deux bossages 15 et la paroi interne 9 du fourreau 4 via un couloir 16.

On distingue sur les Fig. 5 à 7, la rainure hélicoïdale 8 qui est creusée à la paroi interne 9 du fourreau 4 et laisse subsister un filet 17 contre lequel la paroi externe 18 de la pièce 5 est fortement serrée.

L'examen de la Fig. 6 permet de comprendre comment fonctionne le dispositif de dégazage de l'invention. Lorsque le récipient rempli de liquide visqueux dégageant du gaz se trouve dans une position normale, c'est-à-dire à la verticale avec le dispositif de dégazage 2 dirigé vers le haut, le gaz pénètre par les couloirs 16, comme montré par la petite flèche en bas de la figure. Etant donné que la pièce 5 est serrée contre le filet 17 du fourreau 4, un volume libre en forme de serpentin est défini entre la paroi externe de la pièce 5 et les bords du filet 17, sur tout le parcours de la rainure hélicoïdale 8. Ce parcours étroit en serpentin est le seul que le gaz puisse emprunter. Il pourra donc s'échapper du récipient uniquement par les couloirs 16 qui débouchent dans ce parcours, qui sert donc de chicane pour le passage du gaz. Celui-ci s'échappe dans l'atmosphère par l'orifice d'évacuation 6, comme indiqué par la petite flèche en haut de la Fig. 6.

En position normale, le récipient ne laisse forcément pas échapper de liquide puisque celui-ci demeure dans le fond du récipient et n'entre donc pas en contact avec le dispositif de dégazage 2.

Même si le récipient se trouve par accident dans une position anormale et/ou s'il subit une forte pression extérieure, il est impossible que du liquide s'en échappe par l'orifice d'évacuation 6.

En effet, si, par exemple, le récipient est complètement retourné, comme représenté à la fig. 7, ou s'il est renversé sur le côté, le liquide entre en contact avec le dispositif de dégazage 2 de l'invention. A cause de sa viscosité élevée et de la grande étroitesse des couloirs 16 et du parcours en serpentin prévu pour le passage du gaz, le liquide ne pourra y pénétrer.

De plus, si le récipient subit, en outre, une force extérieure, par exemple un pressage qui provoque une déformation des parois du récipient, la paroi souple 10 de la pièce 5 se déforme, comme illustré à la Fig. 7, de manière à venir obstruer l'orifice d'évacuation 6. Si donc, par extraordinaire, du liquide visqueux parvenait, sous l'effet d'une forte pression exercée sur le récipient, à pénétrer dans le parcours étroit prévu pour la sortie du gaz, il ne pourrait malgré tout sortir par cet orifice 6.

Bien entendu, l'invention n'est nullement limitée à la forme d'exécution illustrée et décrite ci-dessus.

C'est ainsi qu'on pourrait concevoir des dispositifs de dégazage suivant l'invention qui ne feraient pas partie intégrante du bouchon 1, mais consisteraient en des dispositifs indépendants à introduire et coincer dans un trou prévu à cet effet sur une partie quelconque du récipient.

On peut également concevoir que le parcours servant de chicane pour la sortie de gaz n'ait pas la forme d'un serpentin, mais plutôt celle de croisillons.

On peut encore concevoir une forme d'exécution où ce serait la pièce interne et non le fourreau qui serait ornée d'un relief tel qu'un filetage ou des croisillons.

De nombreuses variantes de ce genre peuvent ainsi être apportées sans sortir du cadre de la présente invention.

De même, l'invention a été décrite en se référant à des récipients contenant du détergent liquide, mais il va de soi que de tels dispositifs peuvent être adaptés sur des récipients contenant d'autres produits dégageant un gaz.

L'invention peut également trouver une application particulière dans le secteur de l'automobile; le dispositif de dégazage peut en effet être adapté sans inconvénient sur des bouchons de réservoir d'essence.

## Revendications

**1.-** Dispositif de dégazage (2) pour récipient contenant un produit dégageant un gaz, ce dispositif comportant un fourreau (4) dans lequel une pièce en substance cylindrique (5) est coincée, et pouvant être monté sur le récipient de manière telle que le fourreau (4) s'étend vers l'intérieur dudit récipient, à partir d'une paroi (7), dans laquelle est ménagé un orifice d'évacuation (6), la pièce (5) en substance cylindrique étant fermée par une paroi souple (10) située à son extrémité tournée vers la paroi (7) du fourreau (4), l'une au moins des surfaces choisies parmi la paroi courbe externe (18) de la pièce en substance cylindrique (5) et la paroi courbe interne (9) du fourreau (4) portant un relief tel qu'un parcours étroit permettant uniquement le passage du gaz est délimité entre la pièce en substance cylindrique (5) et le fourreau (4) depuis l'extrémité (13) du fourreau (4) qui est tournée vers l'intérieur du récipient jusqu'à l'orifice d'évacuation (6).

**2.-** Dispositif suivant la revendication 1, caractérisé en ce que le produit dégageant du gaz est un détergent liquide visqueux.

**3.-** Dispositif suivant l'une quelconque des revendications 1 et 2, caractérisé en ce qu'il est indépendant du récipient.

**4.-** Dispositif suivant l'une quelconque des revendications 1 et 2, caractérisé en ce qu'il fait partie intégrante du récipient.

**5.-** Dispositif suivant la revendication 4, caractérisé en ce que la paroi (7) du fourreau (4) fait partie de la paroi supérieure d'un bouchon (1).

**6.-** Dispositif suivant l'une quelconque des revendications précédentes, caractérisé en ce que la paroi souple (10) est apte à se déformer de manière à obstruer l'orifice d'évacuation (6) lorsque le récipient subit une surpression.

**7.-** Dispositif suivant l'une quelconque des revendications précédentes, caractérisé en ce que la pièce en substance cylindrique (5) est munie, à son extrémité inférieure, de cales (12) qui viennent buter sur l'extrémité (13) du fourreau (4) qui est tournée vers l'intérieur du récipient, de manière telle que la paroi souple (10) de la pièce en substance cylindrique (5) est maintenue, en l'absence de surpression, à une distance déterminée de la paroi (7) dans laquelle est ménagé l'orifice d'évacuation (6).

**8.-** Dispositif suivant l'une quelconque des revendications précédentes, caractérisé en ce que la pièce (5) est munie, à son extrémité inférieure, de bossages (15) qui contribuent à son coincement dans le fourreau (4).

**9.-** Dispositif suivant l'une quelconque des revendications précédentes, caractérisé en ce que le parcours étroit permettant uniquement le passage de gaz est un parcours en serpentin délimité, d'une part, par une rainure hélicoïdale (8) ménagée sur la paroi courbe interne (9) du fourreau (4) et, d'autre part, par la paroi courbe externe (18) de la pièce en substance cylindrique (5).

**10.-** Récipient muni d'un dispositif de dégazage (2) suivant l'une quelconque des revendications précédentes.
